# EUROPÄISCHE PATENTSCHRIFT

(11) **EP 3 106 826 B1**
(45) Veröffentlichungstag und Bekanntmachung des Hinweises auf die Patenterteilung: **29.08.2018**
(21) Anmeldenummer: 16167420.5
(22) Anmeldetag: 28.04.2016
(51) Int. Cl.: F41C 23/16, F41G 11/00

(54) **ADAPTERSTÜCK UND HANDFEUERWAFFE MIT EINEM SOLCHEN ADAPTERSTÜCK**
ADAPTER PIECE AND HAND GUN WITH SUCH AN ADAPTER PIECE
ADAPTATEUR ET ARME A FEU COMPRENANT UN TEL ADAPTATEUR

(30) Priorität: 15.06.2015 DE 102015109488
(43) Veröffentlichungstag der Anmeldung: 21.12.2016
(73) Patentinhaber: L&O Hunting Group GmbH, 88316 Isny im Allgäu (DE)
(72) Erfinder: Klotz, Matthias, 88167 Gestratz (DE)
(74) Vertreter: Charrier Rapp & Liebau

(56) Entgegenhaltungen:
- US-A- 2 933 843
- US-A1- 2007 169 393
- US-A1- 2009 277 069
- US-A1- 2011 099 873

## Beschreibung

Die Erfindung betrifft ein Adapterstück zur Montage von Waffenzubehörteilen an einer Handfeuerwaffe nach dem Oberbegriff des Anspruchs 1. Die Erfindung betrifft außerdem eine Handfeuerwaffe mit einem derartigen Adapterstück.

Bei Handfeuerwaffe werden vielfach sogenannte Picatinny-Schienen zur schnellen und wiederholgenauen Montage von Zubehörteilen, wie z.B. Zweibeinen, Lampen, Visierungen, Kameras und dgl. eingesetzt. Diese in der Regel normieren Montageschienen oder andere geeignete Adapter sind jedoch üblicherweise in das Waffengehäuse integriert oder fest an einem Vorderschaft oder an anderen Waffenteilen befestigt. Diese Montageeinrichtungen sind daher wenig flexibel und können auch nicht einfach montiert und demontiert werden.

Aus der US 2011/0099873 A1 ist ein Adapterstück zur Montage von Waffenzubehörteilen an einer Handfeuerwaffe bekannt. Dieses weist einen in Art einer Picattiny-Schiene ausgebildeten Grundkörper auf der über Schrauben an einem Vorderschaft lösbar befestigt ist. Der schienenförmige Grundkörper ist in eine entsprechende Ausnehmung an der Unterseite des Vorderschafts eingesetzt und wird über die Schrauben fixiert.

Aufgabe der Erfindung ist es, ein einfach montier- und demotierbares Adapterstück und eine Handfeuerwaffe mit einem solchen Adapterstück zu schaffen, die eine flexible und genaue Montage von Zubehörteilen ermöglichen.

Diese Aufgabe wird durch ein Adapterstück mit den Merkmalen des Anspruchs 1 und durch eine Handfeuerwaffe mit den Merkmalen des Anspruchs 14 gelöst. Zweckmäßige Ausgestaltungen und vorteilhafte Weiterbildungen der Erfindung sind in den Unteransprüchen angegeben.

Bei dem erfindungsgemäßen Adapterstück weist das Befestigungselement einen in eine Öffnung an der Vorderseite des Vorderschafts einsteckbaren Befestigungszapfen auf. An dem Befestigungselement ist eine Kugelverrastung mit federbelasten Rastkugeln zur verrasteten Halterung des Adapterstücks am Vorderschaft angeordnet Dadurch kann das Adapterstück bei Bedarf einfach montiert werden und ist auch schnell wieder demontierbar. Das Adapterstück bietet eine für die Montage von Zusatzteilen speziell angepasste Verlängerung des Vorderschafts, so dass jede hierfür ausgerüstete Handfeuerwaffe ohne großen Aufwand modular an die jeweiligen Bedürfnisse angepasst werden kann.

Die in Umfangsrichtung vorzugsweise gleichmäßig verteilten Rastkugeln sind in vorteilhafter Weise in dem Befestigungszapfen angeordnet. Durch eine derartige Kugelverrastung wird nicht nur eine schnelle und einfache Montier- und Demontierbarkeit gewährleistet, sondern es wird auch eine genaue Positionierung und eine Sicherung gegen unerwünschtes Herausziehen und Verdrehen ermöglicht.

Eine vielseitige Montage am Grundkörpers kann z.B. dadurch erreicht werden, dass die Montageelemente als Picatinny-Schienen ausgebildet sind, die an der Unterseite und den beiden Außenseiten des im Querschnitt U-förmigen Grundkörpers angeordnet sind. Die Montageelemente können auch Weaver-Schienen oder andere ähnliche Befestigungsbasen sein, die zur Aufnahme von Zubehörteilen geeignet sind.

Zur Erweiterung des Einsatzbereichs des Adapters kann an dem Grundkörper ein dachförmiges Oberteil mit einer weiteren Picatinny-Schiene oder anderen Montageelementen angeordnet sein.

Das Oberteil ist zweckmäßigerweise abnehmbar an dem Grundkörper befestigt. Hierzu kann das Oberteil an den Außenseiten zweier nach unten ragender Schenkel in Längsrichtung des Oberteils verlaufende und durch eine Ausnehmung voneinander beabstandete Führungsleisten zum Untergreifen vom Führungsstegen an den Innenseiten zweier nach oben vorstehender Stege des Grundkörpers aufweisen. Durch die abnehmbare Befestigung des Oberteils kann das Oberteil auch erst nach dem Montage des Grundkörpers am Vorderschaft aufgesetzt werden. Dadurch kann das Adapterteil auch ohne entsprechende Anpassung der Baugröße an Handfeuerwaffen montiert werden, die z.B. über eine offene Visierung (Kimme und Korn) oder einen Schalldämpfer mit größerem Durchmesser verfügen. Bei einem Adapterstück mit festem Oberteil müsste dagegen die Durchgangsöffnung entsprechend angepasst werden, was eine entsprechende Baugröße erfordert. Durch das abnehmbare Oberteil kann das Adapterstück dagegen auch für die unterschiedlichsten Waffen in einer schlanken Bauweise gefertigt werden.

Für eine positionsgenaue und sichere Fixierung des Oberteils an dem Grundkörper kann in dem Grundkörper eine Kugelverrastung mit z.B. Druckstiften zum Eingriff in Vertiefungen des Oberteils angeordnet sein. Zweckmäßigerweise sind die Druckstifte in dem Grundkörper derart angeordnet, dass deren Mittelachse in der Montagestellung des Oberteils gegenüber der Mittelachse der als Kegelbohrung ausgebildeten Vertiefungen des Oberteils in Richtung der Anschlagflächen im Grundkörper versetzt sind. Dadurch wird das Oberteil ständig nach oben und vorne gegen die Anschlagflächen des Grundkörpers gepresst, so dass eine wiederholgenaue Positionierung des Oberteils am Grundkörper erreicht werden kann.

Das Befestigungselement kann an seinem dem Befestigungszapfen gegenüberliegenden Ende einen Aufnahme für eine Riemenhalterung aufweisen. Die Aufnahme kann derart ausgebildet sein, dass durch deren Betätigung die am Befestigungszapfen angeordneten Rastkugeln in eine Lösestellung bewegt und somit die Verrastung gelöst werden kann.

Das Befestigungselement kann lösbar an dem Grundkörper befestigt sein. Es kann aber auch einstückig mit dem Grundkörper ausgebildet sein.

Die Erfindung betrifft außerdem ein mit einem derartigen Adapterstück versehenes Gewehr oder eine andere geeignete Handfeuerwaffe.

Weitere Besonderheiten und Vorzüge der Erfindung ergeben sich aus der folgenden Beschreibung eines bevorzugten Ausführungsbeispiels anhand der Zeichnung. Es zeigen:
- **Figur 1**: einen Teil eines Gewehrs mit einem erfindungsgemäßen Adapterstück in einer Perspektive;
- **Figur 2**: das Adapterstück von Figur 1 mit einem Grundkörper und einem Oberteil in einem auseinandergebauten Zustand;
- **Figur 3**: ein Montageelement des in Figur 2 gezeigten Adapterstücks;

- **Figur 4**: das Adapterstück von Figur 1 in einer Vorderansicht;
- **Figur 5**: eine Schnittansicht entlang der Linie A-A von Figur 4 und
- **Figur 6**: eine Detailansicht einer Kugelverrastung zwischen einem Grundkörper und einem Oberteil des Adapterstücks.

In Figur 1 ist ein Teil einer als Gewehr ausgeführten Handfeuerwaffe mit einem Lauf 1, einem Vorderschaft 2 und einem am Vorderschaft 2 lösbar montierbaren Adapterstück 3 zur Montage von Zweibeinen, Lampen, Visierungen, Kameras oder anderen Waffenzubehörteilen gezeigt. Das Adapterstück 3 weist einen Grundkörper 4 und ein an diesem abnehmbar befestigtes Oberteil 5 auf. Das Oberteil 5 weist einen als umgekehrtes U ausgebildeten Querschnitt auf und ist derart ausgebildet, dass es den Lauf 1 an der Oberseite übergreift.

Wie aus Figur 2 hervorgeht, ist an dem Grundkörper 4 ein hier als Befestigungsstift ausgebildetes Befestigungselement 6 zur lösbaren Befestigung des Grundkörpers 4 am Vorderschaft 2 angeordnet. Über das in eine entsprechende Öffnung an der Vorderseite des Vorderschafts 2 einsteckbare Befestigungselement 6 kann der Grundkörper 4 an dem Vorderschaft 2 befestigt werden. Der Grundkörper 4 weist eine Durchgangsöffnung 7 für das in Figur 3 gesondert dargestellte Befestigungselement 6 und zwei nach oben vorstehende parallele Stege 8 auf. In dem Grundkörper 4 können zur Gewichtsersparnis seitliche Durchbrüche 9 vorgesehen sein. An der Unterseite und den beiden Außenseiten des im Querschnitt U-förmigen Grundkörpers 4 sind hier als Picatinny-Schienen ausgeführte Montageelemente 10 angeordnet. Die als Picatinny-Schienen ausgebildeten Montageelemente 10 weisen in an sich bekannter Weise eine Längsnut 11 und in regelmäßigen Abständen angeordnete, rechteckförmige Quernuten 12 zur Bildung zahnförmiger Erhebungen 13 auf. Die Montageelemente 10 können aber auch auf andere Weise ausgeführt sein, so dass sie eine geeignete Schnittstelle für die einfache und positionsgenaue Befestigung von Zubehörteilen bilden.

Das dachförmige Oberteil 5 ist mit zwei nach unten ragenden Schenkeln 14 ausgeführt. Auch das Oberteil 5 ist zur Gewichtsersparnis mit seitlichen Durchbrüchen 15 versehen. Es weist an seiner Oberseite ein hier ebenfalls als Picatinny-Schiene ausgeführtes oberes Montageelement 16 mit einer Längsnut 11 und in regelmäßigen Abständen angeordneten, rechteckförmigen Quernuten 12 zur Bildung zahnförmiger Erhebungen 13 auf.

Das in Figur 3 gesondert dargestellte Befestigungselement 6 enthält einen innerhalb des Grundkörpers 4 angeordneten, zylindrischen Haltebereich 17 und einen gegenüber dem Grundkörper 4 vorstehenden Befestigungszapfen 18. In dem Befestigungszapfen 18 sind vier über den Umfang gleichmäßig verteilte Rastkugeln 19 zur verrastenden Halterung des Befestigungselements 6 in einer entsprechenden Öffnung des Vorderschaft 2 vorgesehen. An seinem dem Befestigungszapfen 18 gegenüberliegenden Ende weist das Befestigungselement 6 eine axial bewegliche Aufnahme 20 mit radialen Bohrungen 21 zur verrastenden Fixierung einer in Figur 1 gezeigten Riemenhalterung 22 auf.

Die Riemenhalterung 22 kann Teil eines Universalschlüssels sein, der in eine Öffnung an der Aufnahme 20 des stiftförmigen Befestigungselements 6 eingesteckt und mit Hilfe in die Bohrungen 21 einrastender, federbelasteter Rastkugeln lösbar an dem Befestigungselement 6 befestigt werden kann. Die Riemenhalterung 22 kann auch in die Öffnung des Vorderschafts 2 eingesetzt werden, wenn das Adapterstück 3 demontiert wird. Über die gegenüber dem Haltebereich 17 axial bewegliche Aufnahme 20 kann die Kugelverrastung der Rastkugeln 19 gelöst und der Grundköper 4 somit von dem Vorderschaft 2 abgenommen werden. Die in die Aufnahme 20 eingesetzte Riemenhalterung 22 kann so als Auslöseknopf für die Kugelverrastung des stiftförmigen Befestigungselements 6 dienen. Die Befestigung des Befestigungselements 6 in dem Grundkörper 4 kann durch in Figur 2 und Figur 5 erkennbare Federspannbolzen 23 oder Stiftschrauben erfolgen, die in entsprechenden Querbohrungen 24 im Grundkörper 4 angeordnet sind.

Wie aus Figur 2, 4 und 5 ersichtlich ist, kann das dachförmige Oberteil 5 auf den Grundkörper 4 aufgesetzt und durch Verschiebung nach vorne und unten fixiert werden. Hierzu enthält das Oberteil 5 an den Außenseiten der beiden nach unten ragenden Schenkel 14 jeweils zwei in Längsrichtung des Oberteils 5 verlaufende Führungsnuten 25 und durch eine Ausnehmung 26 voneinander beabstandete Führungsleisten 27, die zum Eingriff in Aufnahmenuten 28 und zum Untergreifen von Führungsstegen 29 an den Innenseiten der beiden nach oben vorstehenden, parallelen Stege 8 des Grundkörpers 4 ausgebildet sind. Die Aufnahmenuten 28 werden nach oben durch die Führungsstege 29 begrenzt. Die Führungsstege 29 an dem Grundkörper 4 sind durch vordere und hintere Aussparungen 30 zur Einführung der Führungsleisten 27 an dem Oberteil 5 unterbrochen. In den Aufnahmenuten 28 sind vordere Anschlagflächen 31 für die Anlage der Führungsleisten 27 vorgesehen.

Zur Fixierung des Oberteils 5 am Grundkörper 4 ist in dem Grundkörper 4 eine in den Figuren 5 und 6 näher gezeigte Kugelverrastung mit jeweils zwei in Bohrungen 32 an den beiden Aufnahmenuten 28 angeordneten Druckstiften 33 zum Eingriff in Vertiefungen 35 des Oberteils 5 vorgesehen. Die Druckstifte 33 sind derart angeordnet, dass sie in der Montagestellung des Oberteils 5 von unten auf die Führungsleiten 27 drücken und diese mit ihrer Oberseite gegen die Unterseite der Führungsstege 29 pressen. Hierzu kann an den Druckstiften 33 eine federnde Rastkugel 34 zum Eingriff in die an der Unterseite der Führungsstege 29 angeordnete Vertiefung 35 vorgesehen sein.

Wie aus Figur 6 hervorgeht, sind die Druckstifte 33 bzw. die Bohrungen 32 in dem Grundkörper 4 derart angeordnet, dass deren Mittelachse in der Montagestellung des Oberteils 4 gegenüber der Mittelachse der z.B. Kegelbohrung ausgebildeten Vertiefung 35 in Richtung der in Figur 5 gezeigten Anschlagflächen 31 versetzt sind. Dadurch wird die Rastkugel 34 an einer den Anschlagflächen 31 zugewandte Kegelfläche 36 der als Kegelbohrung ausgebildeten Vertiefung 35 angedrückt und das Oberteil 5 wird ständig nach oben und vorne gegen die Anschlagflächen 31 des Grundkörpers 4 gepresst. Auf diese Weise kann eine wiederholgenaue Positionierung des Oberteils 5 am Grundkörper 4 erreicht werden.

## Patentansprüche

1. Adapterstück (3) zur Montage von Waffenzubehörteilen an einer Handfeuerwaffe mit einem Grundkörper (4), der Montageelemente (10) zur lösbaren Befestigung der Waffenzubehörteile enthält, wobei an dem Grundkörper (4) ein Befestigungselement (6) zur lösbaren Befestigung des Grundkörpers (4) an einem Vorderschaft (2) der Handfeuerwaffe angeordnet ist, **dadurch gekennzeichnet, dass** das Befestigungselement (6) einen in eine Öffnung an der Vorderseite des Vorderschafts (2) einsteckbaren Befestigungszapfen (18) enthält und dass an dem Befestigungselement (6) eine Kugelverrastung mit federbelasten Rastkugeln (19) zur verrasteten Halterung des Adapterstücks (3) am Vorderschaft (2) angeordnet ist.

2. Adapterstück (3) nach Anspruch 1, **dadurch gekennzeichnet, dass** die Montageelemente (10) als Picatinny-Schienen, Weaver-Schienen oder andere geeignete Profile zur Befestigung der Waffenzubehörteile ausgebildet sind,

3. Adapterstück (3) nach Anspruch 1 oder 2, **dadurch gekennzeichnet, dass** die Montageelemente (10) an der Unterseite und den beiden Außenseiten des im Querschnitt U-förmigen Grundkörpers (4) angeordnet sind.

4. Adapterstück (3) nach einem der Ansprüche 1 bis 3, **dadurch gekennzeichnet, dass** an dem Grundkörper (4) ein dachförmiges Oberteil (5) angeordnet ist.

5. Adapterstück (3) nach Anspruch 4, **dadurch gekennzeichnet, dass** an dem dachförmigen Oberteil (5) mindestens ein weiteres Montageelement (16) angeordnet ist.

6. Adapterstück (3) nach Anspruch 4 oder 5, **dadurch gekennzeichnet, dass** das Oberteil (5) abnehmbar an dem Grundkörper (4) befestigt ist.

7. Adapterstück (3) nach einem der Ansprüche 4 bis 6, **dadurch gekennzeichnet, dass** das Oberteil (5) an den Außenseiten zweier nach unten ragender Schenkel (14) in Längsrichtung des Oberteils (5) verlaufende und durch eine Ausnehmung (26) voneinander beabstandete Führungsleisten (27) zum Untergreifen vom Führungsstegen (29) an den Innenseiten zweier nach oben vorstehender Stege (8) des Grundkörpers (4) aufweist.

8. Adapterstück (3) nach einem der Ansprüche 4 bis 7, **dadurch gekennzeichnet, dass** das Oberteil (5) über eine Kugelverrastung (33, 35) an dem Grundkörper (4) gehalten ist.

9. Adapterstück (3) nach Anspruch 8, **dadurch gekennzeichnet, dass** die Kugelverrastung (33, 35) Druckstifte (33) zum Eingriff in Vertiefungen (35) des Oberteils (5) enthält.

10. Adapterstück (3) nach Anspruch 9, **dadurch gekennzeichnet, dass** die Druckstifte (33) in dem Grundkörper (4) derart angeordnet, dass deren Mittelachse in der Montagestellung des Oberteils (5) gegenüber der Mittelachse der als Kegelbohrung ausgebildeten Vertiefungen (35) des Oberteils (5) in Richtung von Anschlagflächen (31) im Grundkörper (4) versetzt sind.

11. Adapterstück (3) nach einem der Ansprüche 1 bis 10, **dadurch gekennzeichnet, dass** das Befestigungselement (6) an seinem dem Befestigungszapfen (18) gegenüberliegenden Ende einen Aufnahme (21) für eine Riemenhalterung (22) enthält.

12. Adapterstück (3) nach Anspruch 11, **dadurch gekennzeichnet, dass** die Aufnahme (21) zur Verschiebung der am Befestigungszapfen (18) angeordneten Rastkugeln (19) in eine Lösestellung ausgebildet ist.

13. Adapterstück (3) nach einem der Ansprüche 1 bis 12, **dadurch gekennzeichnet, dass** das Befestigungselement (6) lösbar an dem Grundkörper (4) befestigt ist.

14. Handfeuerwaffe mit einem Lauf (1), einem Vorderschaft (2) und einem am Vorderschaft (2) angeordneten Adapterstück (3), **dadurch gekennzeichnet, dass** das Adapterstück (3) nach einem der Ansprüche 1 bis 13 ausgebildet ist.

## Claims

1. Adapter piece (3) for assembly of weapon accessories on a hand gun having a basebody (4) which contains assembly elements (10) for releasable attachment of the weapon accessories, wherein an attachment element (6) for releasable attachment of the base body (4) to a front stock (2) of the hand gun is arranged on the base body (4), **characterised in that** the attachment element (6) contains an attachment pin (18) which can be inserted into an opening on the front side of the front stock (2) and **in that** a ball ratchet mechanism having spring-loaded ratchet balls (19) for locked mounting of the adapter piece (3) on the front stock (2) is arranged on the attachment element (6).

2. Adapter piece (3) according to claim 1, **characterised in that** the assembly elements (10) are designed as Picatinny rails, Weaver rails or other suitable profiles for attachment of the weapon accessories.

3. Adapterpiece (3) according to claim 1 or 2, **characterised in that** the assembly elements (10) are arranged on the underside and the two outer sides of the base body (4) which is U-shaped in cross-section.

4. Adapter piece (3) according to one of claims 1 to 3, **characterised in that** a roof-like upper part (5) is arranged on the base body (4).

5. Adapter piece (3) according to claim 4, **characterised in that** at least one further assembly element (16) is arranged on the roof-like upper part (5).

6. Adapter piece (3) according to claim 4 or 5, characterisedin that the upper part (5) is attached to the base body (4) to be removable.

7. Adapter piece (3) according to one of claims 4 to 6, **characterised in that** the upper part (5) has on the outer sides of two downwardly projecting limbs (14), guide beads (27) running in the longitudinal direction of the upper part (5) and distanced from one another by a recess (26) for engaging under guide bars (29) on the inner sides of two upwardly projecting bars (8) of the base body (4).

8. Adapter piece (3) according to one of claims 4 to 7, **characterised in that** the upper part (5) is mounted on the base body (4) via a ball ratchet mechanism (33, 35).

9. Adapter piece (3) according to claim 8, **characterised in that** the ball ratchet mechanism (33, 35) contains pressure pins (33) for engagement in depressions (35) of the upper part (5).

10. Adapter piece (3) according to claim 9, **characterised in that** the pressure pins (33) are arranged in the base body (4) such that their central axis in the assembly position of the upper part (5) are offset with respect to the central axis of the depressions (35) of the upper part (5) designed as a tapered hole in the direction of stop surfaces (31) in the base body (4).

11. Adapter piece (3) according to one of claims 1 to 10, **characterised in that** the attachment element (6) on its end opposite the attachment pin (18) contains a receiver (21) for a belt mounting (22).

12. Adapter piece (3) according to claim 11, **characterised in that** the receiver (21) is designed for displacement of the ratchet balls (19) arranged on the attachment pin (18) into a release position.

13. Adapter piece (3) according to one of claims 1 to 12, **characterised in that** the attachment element (6) is attached to the base body (4) to be releasable.

14. Hand gun having a barrel (1), a front stock (2) and an adapter piece (3) arranged on the front stock (2), **characterised in that** the adapter piece (3) is designed according to one of claims 1 to 13.

## Revendications

1. Adaptateur (3) pour le montage d'accessoires d'arme sur une arme à feu de poing avec un corps de base (4) qui contient des éléments de montage (10) pour la fixation amovible des accessoires d'arme, dans lequel, au niveau du corps de base (4), un élément de fixation (6) est disposé pour la fixation amovible du corps de base (4) à un fût avant (2) de l'arme à feu de poing, **caractérisé en ce que** l'élément de fixation (6) contient un tenon de fixation (18) enfichable dans une ouverture au niveau du côté avant du fût avant (2) et que, au niveau de l'élément de fixation (6), un encliquetage sphérique avec des sphères d'encliquetage (19) sollicités par ressort est disposé pour le support encliqueté de l'adaptateur (3) au niveau du fût avant (2).

2. Adaptateur (3) selon la revendication 1, **caractérisé en ce que** les éléments de montage (10) sont réalisés en tant que rails Picatinny, rails Weaver ou autres profilés appropriés pour la fixation des accessoires d'arme.

3. Adaptateur (3) selon la revendication 1 ou 2, **caractérisé en ce que** les éléments de montage (10) sont disposés au niveau du côté inférieur et les deux côtés extérieurs du corps de base (4) en forme de U en section transversale.

4. Adaptateur (3) selon l'une quelconque des revendications 1 à 3, **caractérisé en ce qu'**une partie supérieure (5) en forme de toit est disposée au niveau du corps de base (4).

5. Adaptateur (3) selon la revendication 4, **caractérisé en ce qu'**au moins un autre élément de montage (16) est disposé au niveau de la partie supérieure (5) en forme de toit.

6. Adaptateur (3) selon la revendication 4 ou 5, **caractérisé en ce que** la partie supérieure (5) est fixée de manière amovible au corps de base (4).

7. Adaptateur (3) selon l'une quelconque des revendications 4 à 6, **caractérisé en ce que** la partie supérieure (5) présente des baguettes de guidage (27) s'étendant au niveau des côtés extérieurs de deux branches (14) dépassant vers le bas dans le sens longitudinal de la partie supérieure (5) et espacées l'une de l'autre par un évidement (26) pour la saisie par le dessous de nervures de guidage (29) au niveau des côtés intérieurs de deux nervures (8) dépassant vers le haut du corps de base (4).

8. Adaptateur (3) selon l'une quelconque des revendications 4 à 7, **caractérisé en ce que** la partie supérieure (5) est maintenue par le biais d'un encliquetage sphérique (33, 35) au niveau du corps de base (4).

9. Adaptateur (3) selon la revendication 8, **caractérisé en ce que** l'encliquetage sphérique (33, 35) contient des tiges de pression (33) pour la mise en prise avec des cavités (35) de la partie supérieure (5).

10. Adaptateur (3) selon la revendication 9, **caractérisé en ce que** les tiges de pression (33) sont disposées dans le corps de base (4) de telle manière que leur axe médian soit décalé dans la position de montage de la partie supérieure (5) par rapport à l'axe médian des cavités (35) réalisées en tant que perçage sphérique de la partie supérieure (5) en direction de surfaces de butée (31) dans le corps de base (4).

11. Adaptateur (3) selon l'une quelconque des revendications 1 à 10, **caractérisé en ce que** l'élément de fixation (6) contient, à son extrémité opposée au tenon de fixation (18), un logement (21) pour un support de courroie (22).

12. Adaptateur (3) selon la revendication 11, **caractérisé en ce que** le logement (21) est réalisé pour le coulissement des sphères d'encliquetage (19) disposées au niveau du tenon de fixation (18) dans une position de détachement.

13. Adaptateur (3) selon l'une quelconque des revendications 1 à 12, **caractérisé en ce que** l'élément de fixation (6) est fixé de manière amovible au corps de base (4).

14. Arme à feu de poing avec un canon (1), un fût avant (2) et un adaptateur (3) disposé au niveau du fût avant (2), **caractérisée en ce que** l'adaptateur (3) est réalisé selon l'une quelconque des revendications 1 à 13.
